# EUROPÄISCHE PATENTSCHRIFT

(11) **EP 0 439 772 B1**
(45) Veröffentlichungstag und Bekanntmachung des Hinweises auf die Patenterteilung: **30.10.1996**
(21) Anmeldenummer: 90124377.4
(22) Anmeldetag: 17.12.1990
(51) Int. Cl.: A47G 29/12

(54) **Rahmen für Briefkästen und dergleichen**
Frame for letter boxes and the like
Cadre pour boîtes aux lettres et objets similaires

(30) Priorität: 31.01.1990 DE 9001045 U
(43) Veröffentlichungstag der Anmeldung: 07.08.1991
(73) Patentinhaber: ERWIN RENZ METALLWARENFABRIK GMBH & CO. KG, D-71737 Kirchberg/Murr (DE)
(72) Erfinder: Lederer, Günther, W-7151 Burgstetten (DE); Kuhn, Frank, W-7152 Aspach-Grossaspach (DE)
(74) Vertreter: Dreiss, Fuhlendorf & Steimle Patentanwälte

(56) Entgegenhaltungen:
- EP-A- 0 235 069
- DE-A- 1 429 602
- DE-A- 1 934 513
- DE-A- 3 738 765
- US-A- 3 751 131

## Beschreibung

Die Erfindung betrifft einen Rahmen für Briefkästen gemäß den Oberbegriffen der Ansprüche 1, 6 und 7.

Aus der DE 37 38 765 A1 ist eine Briefkastenanlage bekannt geworden, und allgemein ist es bekannt, den als quaderförmigen Hohlkörper ausgebildeten Briefkasten im engeren Sinne des Wortes in einen Rahmen einzusetzen, der aus mehreren Profilteilen zusammengesetzt ist. Diese Rahmen sind zum Teil als Vollrahmen ausgebildet, die den Briefkasten an seinem Umfang vollständig umgeben. Zum Teil sind die Rahmen auch nur als Blendrahmen ausgebildet, die nur die Vorderseite und/oder die Rückseite des Briefkastens umgeben, wohingegen der Hauptteil des Briefkastens beispielsweise von Mauerwerk oder dergleichen umgeben ist, in das der Briefkasten eingesetzt ist. Letzteres kann bei der Herstellung des Mauerwerks geschehen oder das Mauerwerk wird mit einer auf den Briefkasten abgestimmten Aussparung hergestellt und der Briefkasten nachträglich darin eingesetzt. Die hinzugefügten Blendrahmen sind entweder mit dem Briefkasten verbunden oder in dessen Umgebung, etwa im Mauerwerk, verankert.

Die Merkmale der bekannten Briefkastenanlage sind in dem Oberbegriff der unabhängigen Ansprüche 1, 6 und 7 angegeben.

Die Rahmen weisen im allgemeinen vier gerade Rahmenteile in Form zweier Seitenteile, eines Oberteils und eines Unterteils auf, die bei den Vollrahmen über je ein Kantenteil und bei den Blendrahmen über je ein Eckenteil aneinander angeschlossen sind. Bei den Vollrahmen schließen die Kantenteile mit einer größeren Längserstreckung in Richtung der Tiefe des Briefkastens am Anfang und am Ende je einen Eckenteil ein, der bei den Blendrahmen alleine vorhanden ist.

Die geraden Rahmenteile sind im allgemeinen als Längenabschnitte von Strangpreßprofilen aus Leichtmetall ausgebildet. Die Kantenteile der Vollrahmen und die Eckenteile der Blendrahmen sind als Gußformteile oder als Preßformteile ausgebildet. Als Werkstoff für diese Formteile werden häufiger thermoplastische Kunststoffe und weniger häufig Metallegierungen, insbesondere Zinkdruckgußlegierungen, verwendet. Der Grund für die unterschiedliche Anwendungshäufigkeit dieser Werkstoffe liegt vor allem darin, daß bei den Preßformteilen aus Kunststoff geringere Kosten für die Formwerkzeuge anfallen als für die Gießformen oder Druckgußformen für Metallegierungen. Da die Briefkästen je nach den Gegebenheiten an ihrem Einsatzort und je nach den Wünschen der Anwender unterschiedliche Tiefen haben können, müssen beiden Vollrahmen die Kantenteile in einer entsprechend großen Anzahl unterschiedlicher Abmessungen bezüglich des Tiefenmaßes hergestellt und vorrätig gehalten werden. Das bedeutet eine entsprechend große Anzahl von Formwerkzeugen. Das begünstigt die Entscheidung für Kunststoff-Formteile.

Bei Kunststoff-Formteilen ist es schwierig, ihren Schauflächen, d.h. den den Blicken des Betrachters ausgesetzten Flächen, ein dauerhaft ästhetisches Aussehen zu geben, damit die Kantenteile im ästhetischen Gesamteindruck sich nicht zu sehr von den geraden Rahmenteilen unterscheiden. Das gilt insbesondere für Kunststoffteile mit Metalleffekt. Die Formbeständigkeit der Kunststoff-Formteile ist ebenfalls geringer als bei Metallteilen. Auch die Farbbeständigkeit der Kunststoffteile ist im allgemeinen geringer als bei Metallen, sei es, daß der Kunststoff selbst eingefärbt ist, sei es, daß die Kunststoff-Formteile nachträglich lackiert werden. Trotz dieser Umstände besteht die Neigung, für die Kantenteile wegen der geringeren Formherstellungskosten eher Kunststoff-Formteile zu verwenden, deren ästhetische Qualitäten und deren Dauerhaftigkeit in technischer und ästhetischer Hinsicht Einschränkungen unterliegt, statt Formteile aus Metall zu verwenden, weil deren Formherstellungskosten verhältnismäßig hoch sind.

Der im Anspruch 1, 6 und 7 angegebenen Erfindung liegt die Aufgabe zugrunde, Rahmen für Briefkästen und dergleichen zu schaffen, die eine große Vielfalt hinsichtlich der Abmessungen der Rahmen zulassen und die dennoch verhältnismäßig geringe Kosten für ihre Herstellung verursachen.

Diese Aufgabe wird erfindungsgemäß mit den Merkmalen der Ansprüche 1, 6 oder 7 gelöst.

Dadurch, daß bei dem Rahmen nach Anspruch 1 neben den in herkömmlicher Weise aus Strangpreßprofilen hergestellten geraden Rahmenteilen solche Kantenteile verwendet werden, die aus je einem Kantenstück und aus zwei untereinander gleichen Eckstücken zusammengesetzt sind, müssen lediglich die Eckstücke als Formgußteile oder Formpreßteile hergestellt werden, während das dazwischenliegende Kantenstück von einem stangenförmigen Halbzeug großer Länge in beliebig zu wählender Einzellänge abgetrennt werden kann. Dadurch, daß bei den Rahmen nach Anspruch 5 oder 6 neben den dort ebenfalls aus Strangpreßprofilen hergestellten geraden Rahmenteilen die gleichen Eckstücke wie bei dem Rahmen nach Anspruch 1 verwendet werden, werden dafür keine gesonderten Formstücke benötigt. Es genügt also, Formwerkzeuge für ein einziges Eckstück herzustellen, um damit sowohl die einzeln verwendeten Eckstücke wie auch die Kantenteile mit angesetzten Eckstücken für eine Vielzahl unterschiedlich großer und auch sonst unterschiedlich gestalteter Rahmen für Briefkästen und dergleichen zu schaffen. Das erleichtert es, Metallegierungen für die Eckstücke und damit auch für die Kantenstücke zu wählen, die eine größere Formbeständigkeit dieser Teile gewährleisten und deren von Natur aus metallisches Aussehen eher zu dem Aussehen der geraden Rahmenteile paßt. Auch wenn der Rahmen für sich alleine oder ebenso wie der Briefkasten und dessen Teile farbig lackiert werden, gleicht das Aussehen der Kantenteile und der geraden Rahmenteile einander in hohem Maße, besser jedenfalls, als bei der abwechselnden Verwendung von Metallteilen und Kunststoff-Formteilen.

Durch eine Ausgestaltung des Rahmens nach Anspruch 2 wird durch die Verwendung von Strangpreßprofilen für die Kantenstücke deren Herstellungskosten nochmals herheblich gesenkt und auch das Gewicht dieser Rahmenteile deutlich vermindert.

Bei der Ausgestaltung der Rahmen nach Anspruch 3 lassen sich die Einzelteile der Kantenteile auf verhältnismäßig einfache und billige Weise zu einem einzigen Werkstück dauerhaft miteinander verbinden.

Bei einer Ausgestaltung des Rahmens nach Anspruch 4 wird die Variationsmöglichkeit beim Aufbau eines Briefkastens stark erweitert.

Bei einer Ausgestaltung des Rahmens nach Anspruch 5 ist es möglich, mit einer verhältnismäßig geringen Anzahl von Strangpreßprofilen von beispielsweise zwei Grundabmessungen eine große Variationsmöglichkeit des Vollrahmens für Briefkästen unterschiedlicher Tiefe herzustellen.

Bei einem Blendrahmen, der nach Anspruch 8 ausgestaltet wird, wird ebenfalls die Variationsmöglichkeit für den Aufbau des Briefkastens erhöht.

Bei einer Ausgestaltung der Rahmen nach Anspruch 9 wird eine besonders gute Abdichtung der Rahmen gegen das Eindringen von Feuchtigkeit erreicht.

Im folgenden wird die Erfindung anhand einiger in der Zeichnung dargestellter Ausführungsbeispiele näher erläutert. Es zeigen:
- Fig. 1: eine Vorderansicht eines Briefkastens mit einem Rahmen gemäß der Erfindung;
- Fig. 2: einen Vertikalschnitt des Briefkastens und des Rahmens nach Fig. 1;
- Fig. 3 und 4: eine Seitenansicht bzw. eine Stirnansicht eines Kantenstückes des Rahmens nach Fig. 1 und 2;
- Fig. 5 und 6: eine Seitenansicht bzw. eine teilweise geschnitten dargestellte Seitenansicht eines Eckstückes für den Rahmen nach Fig. 1 und 2;
- Fig. 7: einen Vertikalschnitt eines weiteren Ausführungsbeispieles eines Briefkastens mit Rahmen gemäß Fig. 1;
- Fig. 8: eine Stirnansicht eines Verbindungsteils für den Rahmen nach Fig. 7;
- Fig. 9 und 10: je eine Stirnansicht zweier Strangpreßprofile für Rahmen nach Fig. 2 und 7;
- Fig.11 und 12: Seitenansichten der Eckstücke für die Rahmen in zwei verschiedenen Blickrichtungen;
- Fig.13: eine Vorderansicht eines Eckstücks;
- Fig.14: eine Rückansicht eines Eckstücks;
- Fig.15: einen Vertikalschnitt eines zweiteiligen Eckstücks gemäß der Schnittverlaufslinie A - A in Fig. 16;
- Fig.16: eine Rückansicht eines der Teile des Eckstücks nach Fig. 15;
- Fig.17 und 18: eine Rückansicht bzw. eine Seitenansicht des zweiten Teils des Eckstücks nach Fig. 15;
- Fig.19: einen Vertikalschnitt eines weiteren Ausführungsbeispieles des Briefkastens mit einem Vollrahmen;
- Fig.20: einen Vertikalschnitt eines weiteren Ausführungsbeispieles des Briefkastens mit einem Blendrahmen;
- Fig.21: einen Vertikalschnitt eines weiteren Ausführungsbeispieles des Briefkastens mit einem Blendrahmen;
- Fig.22: eine Stirnansicht eines geraden Rahmenteils für den Rahmen nach Fig. 19 oder 20;
- Fig.23: eine Stirnansicht eines geraden Rahmenteils für den Rahmen nach Fig. 21;
- Fig.24: einen vergrößert dargestellten Ausschnitt des Vertikalschnittes nach Fig. 19;
- Fig.25: eine Stirnansicht eines Dichtungselementes für den Rahmen nach Fig. 19 und 24.

Aus Fig. 1 und 2 ist ein Briefkasten 30 zu ersehen, der an seinem Umfang von einem Rahmen 31 umgeben ist.

Der Briefkasten 30 hat die Form eines quaderförmigen Hohlkörpers. Dieser Hohlkörper wird durch einen Grundkörper 32 aus Stahlblech gebildet, der an seiner Vorderseite durch eine Entnahmetür 33 abgeschlossen wird. An der Rückseite ist der Grundkörper 32 offen. Dort wird der Briefkasten 30 durch eine Abschlußwand 34 abgeschlossen, die mit dem Rahmen 31 verbunden ist. Die Entnahmetür 33 weist einen im einzelnen nicht dargestellten Einwurfschlitz auf, der mittels einer Schwenkklappe 35 verdeckt wird. Die Entnahmetür 33 ist in herkömmlicher Weise am Grundkörper 32 mittels zweier Scharniere schwenkbar gelagert, von denen lediglich die Befestigungsteile 36 und 37 zu sehen sind. Die Entnahmetür 33 wird mittels eines Schlosses 38 gegenüber dem Grundkörper 32 verriegelt.

Der Rahmen 31 weist vier gerade Rahmenteile, nämlich die beiden Seitenteile 41 und 42, das Oberteil 43 und das Unterteil 44, auf. Diese geraden Rahmenteile sind an den Ecken des Briefkastens 30 mittels je eines Kantenteils 45 aneinander angeschlossen.

Wie aus Fig. 2 ersichtlich ist, sind die geraden Rahmenteile 41 ... 44 als Längenabschnitte des einheitlichen Strangpreßprofils ausgebildet, das zumindest näherungsweise einen langrunden Querschnitt hat. An der Vorderseite und der Rückseite des Rahmens 31 ist die Außenfläche 46 der geraden Rahmenteile als Mantelfläche eines Kreiszylinders mit einem Zentriewinkel von 180° ausgebildet. Dessen Krümmungshalbmesser hat ein bestimmtes Grundmaß. An die kreiszylindrischen Außenflächen 46 schließen beiderseits ebene Wandflächen 47 bzw. 48 an.

Die Kantenteile 45 haben an der Vorderseite und der Rückseite des Rahmens 31 eine Außenfläche in Form der Mantelfläche eines Kreisringtorus, dessen Zentriewinkel 90° beträgt (Fig. 1). Die Querschnittsfläche des Kreisringtorus bildet einen Halbkreis, dessen Krümmungshalbmesser gleich dem Grundmaß der kreiszylindrischen Außenfläche 46 der geraden Rahmenteile ist, woran sich ein kurzer Profilabschnitt mit rechteckiger Querschnittsfläche anschließt.

Die Kantenteile 45 sind aus einem geraden Kantenstück 51 (Fig. 3) und aus zwei Eckstücken (Fig. 5 und 6) zusammengesetzt. Diese drei Teile der Kantenteile sind in diesen Figuren nach Art einer Explosionszeichnung mit Abstand nebeneinander dargestellt.

Das Kantenstück 51 weist eine kreiszylindrische Mantelfläche 53 mit dem Umfang eines Viertelkreisbogens auf (Fig. 4). Seine beiden Stirnflächen 54 und 55 sind eben. Das Kantenstück 51 ist als Längenabschnitt eines Strangpreßprofils aus Leichtmetall ausgebildet.

Die geraden Rahmenteile 41 ... 44 und die Kantenteile 45 sind mittels Steckkupplungen miteinander verbunden. Als Teile dieser Kupplungsvorrichtungen weisen die Kantenstücke 51 an jeder ihrer Anlageflächen 56 für die Anlage der Stirnflächen 57 der geraden Steckteile je einen flügelförmigen Fortsatz auf, die im folgenden kurz als Steckflügel 58 bezeichnet werden. Als Gegenstück dazu weisen die geraden Rahmenteile 41 ... 44 eine auf die Steckflügel 58 abgestimmte Ausnehmung 59 auf, die sich als durchgehender Hohlraum im Inneren der Strangpreßprofile ergibt.

In gleicher Weise wie die Kantenstücke 51 sind auch die Eckstücke 52 mittels Steckkupplungen mit den anschließenden geraden Rahmenteile 41 ... 44 verbunden. Sie weisen dafür im Bereich ihrer den geraden Rahmenteilen zugekehrten Anlageflächen 61 je einen dornartigen Fortsatz auf, der im folgenden als Steckdorn 62 bezeichnet wird. Als Gegenstück dazu ist an den geraden Profilteilen je eine weitere Ausnehmung 63 vorhanden, die im Querschnitt der Profilteile übergangslos an die Ausnehmung 59 anschließt. Ähnlich wie bei den Steckflügeln 58 der Kantenstücke 51, deren rechteckige Querschnittsfläche oder Grundrißfläche sich schon aus der Art ihrer Herstellung ergibt, ist die Querschnittsfläche der Steckdorne 58 ebenfalls zumindest näherungsweise rechteckig. Auf diese Querschnittsform und ihre Abmessungen sind die zusätzlichen Ausnehmungen 63 in der Querschnittsfläche der geraden Rahmenteile 41 ... 44 abgestimmt, so daß sich auch für die Eckstücke 53 ein allseits fester Sitz auf den Stirnseiten der geraden Rahmenteile ergibt.

Zur Verbesserung der gegenseitigen bündigen Ausrichtung des Kantenstückes 51 und der beiden Eckstücke 52 ist an den Eckstücken 52 an der dem Kantenstück 51 zugekehrten ebenen Stirnfläche 64 (Fig. 11 und 12) eine Führungsrippe 65 angeformt. Sie hat eine bestimmte Höhe gegenüber der Stirnfläche 64. Sie hat einen kreisbogenförmigen Aufriß (Fig. 14). Sie ist so angeordnet, daß ihre auf der Außenseite des Kreisbogens gelegene Seitenfläche 66 an der Innenfläche 67 (Fig. 4) des Profilabschnittes des Kantenstückes 51 anliegt, dessen Außenfläche die kreiszylindrische Mantelfläche 53 bildet. Um diese gegenseitige Führung noch weiter zu verbessern, sind am Kantenstück 51 noch je ein L-förmiger Profilabschnitt 67 vorhanden (Fig. 4), der die freien Ränder der Führungsrippe 65 der Eckstücke stirnseitig und von innen her umgreift.

In jedem Steckdorn 62 ist je ein Durchgangsloch 71 vorhanden (Fig. 13 und 14), in das eine Befestigungsschraube 72 in Form einer Kopfschraube eingesteckt werden kann (Fig. 6). Diese Befestigungsschrauben 72 werden in je einen Profilabschnitt 73 der Kantenstücke 51 eingeschraubt, der die Querschnittsform eines unvollständigen Kreises hat, dessen lichte Weite auf den Kerndurchmesser der Befestigungsschrauben 72 abgestimmt ist. Auf diese Weise lassen sich die beiden Eckstücke 52 und das zwischen ihnen gelegene Kantenstück 51 zu dem Kantenteil 45 fest, wenn auch lösbar, verbinden. Dadurch kann das Kantenteil 45 beim Zusammenbau des Rahmens 31 wie ein einziges Bauteil gehandhabt werden.

Die Außenfläche 74 der Eckstücke 52 verkörpert die torusförmige Mantelfläche der Kantenteile 45. Wegen des räumlich gekrümmten Verlaufes dieser Mantelfläche sind die Eckstücke als Formgußteile hergestellt, und zwar im allgemeinen aus einer Zinkdruckgußlegierung. Damit bei diesem Toruskörper Werkstoffanhäufungen vermieden werden, die die Herstellung und die Formgenauigkeit der Eckstücke 52 beeinträchtigen könnten, sind die Eckstücke 52 zweiteilig ausgebildet (Fig. 15). Das eine Teilstück 75 umfaßt die torusförmige Mantelfläche 74 und die beiden Steckdorne 62. Auf der Innenseite der torusförmigen Mantelfläche 74 weist das Teilstück 75 mehrere Hohlräume 76 auf. Dazu gehören auch zwei kreiszylindrische Ausnehmungen 77, die der Verbindung mit dem zweiten Teilstück 78 dienen, das als Deckel für zumindest einen Teil der Hohlräume 76 ausgebildet ist. Dieses Teilstück 78 weist zwei kreiszylindrische Steckbolzen 79 auf, die mit entsprechender Tolerierung in Bezug auf die Ausnehmungen 77 eine dauerhafte Verbindung der beiden Teilstücke ergeben, wenn das deckelförmige Teilstück 78 auf das andere Teilstück 75 aufgesteckt ist.

Wie in Fig. 7 anhand eines Briefkastens 80 mit größerer Tiefe veranschaulicht ist, erfordert dessen großes Tiefenmaß einen Rahmen 81, bei dem gewissermaßen mehrere Rahmen von der Art des Rahmens 31 (Fig. 2) nebeneinander angeordnet werden müssen, um den Briefkasten 80 vollständig zu umschließen.

Der Rahmen 81 weist daher die beiden Teilrahmen 82 und 83 auf. Der Teilrahmen 82 ist gleich dem Rahmen 31 ausgebildet, und zwar mit den vier geraden Rahmenteilen 41 ... 44, die mittels der vier Kantenteile 45 aneinander anschließen. Der zweite Teilrahmen 83 ist äußerlich weitestgehend gleich dem ersten Teilrahmen 82 ausgebildet. Der Unterschied besteht lediglich darin, daß die geraden Rahmenteile 41' ... 44' eine größere Breite haben. Damit auch bei dieser größeren Breite die Seitenwände 47' und 48' (Fig. 10) beim Strangpreßvorgang weder ein- noch ausgebeult werden, ist in der Längsmitte des Hohlprofils ein als Zwischensteg 84 dienender Profilabschnitt zusätzlich vorgesehen. Im übrigen weist der zweite Teilrahmen 83 die gleichen Eckstücke 52 und die der Form nach gleichen Kantenstücke 51 auf, wobei letztere lediglich eine größere Länge haben.

Die beiden Teilrahmen 82 und 83 werden mittels Verbindungsstücken 85 (Fig. 7 und 8) miteinander verbunden. Damit diese Verbindungsstücke 85 nicht über die äußere Umrißlinie der geraden Rahmenteile überstehen, ist bei diesen an der einen Breitseite ein großer Teil der dem Briefkasten 80 benachbarten ebenen Wandfläche 48 und 48' gegenüber dem Profilabschnitt 86 bzw. 86' mit der kreiszylindrischen Außenfläche 46 um ein bestimmtes Maß parallel versetzt. An der Übergangsstelle ist ein rechtwinklig dazu ausgerichteter Wandabschnitt 87 vorhanden, der diesen Versatz überbrückt.

Die als Strangpreßprofil hergestellten geraden Verbindungsstücke 85 weisen einen geraden Profilabschnitt 88 auf, der dann, wenn die Verbindungsstücke 85 am Rahmen 81 eingesetzt sind, in der Fluchtlinie der Wandflächen 48 und 48' gelegen ist. Aus der dann vom Briefkasten 80 ahgekehrten Seite des Profilabschnittes 88 sind zwei T-förmige Profilabschnitte 89 vorhanden. Zur Aufnahme dieser T-förmigen Profilabschnitte weisen die geraden Rahmenteile 41 und 41' an der Übergangsstelle zwischen der kreiszylindrischen Mantelfläche 46 und dem anschließenden geraden Wandabschnitt je eine Nut 91 mit T-förmiger Grundrißform auf. Die miteinander zusammenwirkenden Profilabschnitte an den Verbindungsstücken 85 und den geraden Rahmenteilen 41 und 41' sind so aufeinander abgestimmt, daß die beiden Teilrahmen 82 und 83 am Scheitel ihrer beiden kreiszylindrischen Außenflächen 46 aneinander anliegen, wenn die Verbindungsstücke 85 eingesetzt sind, wobei zugleich eine gute Abdichtung an der Trennfuge der beiden Teilrahmen erreicht wird.

Wie aus Fig. 2 und Fig. 7 zu ersehen ist, kann der in der Ebene des Rahmens 31 bzw. 81 sich erstreckende Abschnitt der Nuten 91 dafür herangezogen werden, um an der Rückseite des Rahmens 31 oder 81 die Abschlußwand 34 aufzunehmen und festzuhalten. In ähnlicher Weise kann diese Nut 91 auch dazu verwendet werden, um andere tafelförmige Teile aufzunehmen und zu halten, beispielsweise die Fronttafel eines Briefkastens, die mit einem Einwurfschlitz mit oder ohne Abdeckklappe versehen ist, wenn eine Entnahmetür an der Rückseite dieses Briefkastens angeordnet ist. Dabei kann diese Entnahmetür ihrerseits an einem ebenen plattenförmigen Rahmenteil angeschlagen sein, der, ähnlich wie die Abschlußwand 84, in die Nuten 91 der geraden Rahmenteile eingesetzt ist.

Für die Rahmen 31 und 81 wurden gerade Rahmenteile mit langrunder Querschnittsform verwendet. Der aus Fig. 19 ersichtliche Briefkasten 100 ist ebenfalls von einem Vollrahmen umgeben. Dieser Rahmen 101 setzt sich streng genommen aus zwei Blendrahmen 102 und 103 zusammen, die an der Vorderseite bzw. an der Rückseite des Briefkastens 100 angeordnet sind, wobei der Zwischenraum zwischen ihnen durch ein hohlkastenförmiges Verbindungsteil 104 überbrückt wird.

Die Blendrahmen 102 und 103 weisen vier stabartige gerade Rahmenteile 105 auf, die mittels Eckstücken 52 aneinander angeschlossen sind. Die Querschnittsform der Rahmenteile 105 hat einen halbkreisförmigen Profilteil 106 und einen daran anschließenden kurzen rechteckigen Profilteil 107 (Fig. 22). Die Gesamtquerschnittsform ist weitestgehend gleich der Grund- oder Aufrißform der Anlageflächen 61 der Eckstücke 52 (Fig. 11 ... Fig. 14). Die Verbindung der Rahmenteile untereinander erfolgt wieder mittels Steckkupplungen. Dafür dienen einerseits die Steckdorne 62 der Eckstücke 52 und andererseits ein darauf abgestimmter Profilabschnitt 108, dessen Begrenzungswände ein an einer Längsseite teilweise offenes Rechteck bilden.

So, wie die Eckstücke 52 an der Innenseite ihrer Torusfläche an der Übergangsstelle zwischen der torusförmigen Mantelfläche und der daran anschließenden Kreiszylinderfläche mit einer Nut 79 versehen sind, die ihrer Anordnung nach mit dem einen Abschnitt der Nut 91 an den geraden Rahmenteilen 41 und 41' fluchtet (Fig. 9 und Fig. 10) weisen die Rahmenteile 105 an der entsprechenden Stelle eine Nut 109 auf. Darin kann ebenso eine Abschlußwand 111 des Rahmens 101 aufgenommen werden, wie das mit der Abschlußwand 34 bei den Rahmen 31 und 81 der Fall ist.

An der der Nut 109 benachbarten Außenkante des Profilteils 107, die dem Briefkasten 100 zugekehrt ist, schließt an den Profilteil 107 ein gerader Profilschenkel 112 an, der an den Rahmenteilen 105 eine Art Befestigungsflansch bildet. Dieser Profilschenkel ist um das gleiche Maß gegenüber dem Grundprofil nach innen versetzt, um das bei den Rahmenteilen 41 ... 44 die Wandfläche 48 gegenüber dem Profilteil 86 versetzt ist. Über diesen Befestigungsflansch sind die Rahmenteile 105 mittels Schrauben oder Nieten mit dem Grundkörper des Briefkastens 100 fest verbunden. Dadurch erst erhält der Rahmen 101 seine in sich zusammenhängende Gestalt, da die Randabschnitte des Verbindungsteils 104 an den geraden Rahmenteilen 105 nur mehr oder weniger lose eingesteckt sind, ohne daß dabei eine formschlüssige Verbindung entsteht.

Wie schon aus Fig. 19 zu ersehen ist, werden die Randbereiche des Verbindungsteils 104 in einer Nut 113 der Rahmenteile 105 aufgenommen. Die Begrenzungswände dieser Nut 113 haben einen zumindest näherungsweise C-förmigen Grundriß. Die nach innen gerichteten beiden Profilabschnitte 114 und 115 an der Mündung 116 sind rechtwinklig zur Symmertrielinie der Nut 113 ausgerichtet. Wie aus Fig. 24 zu ersehen ist, ist in die Nut 109 ein streifenförmiges Dichtungselement aus einem Elastomer eingelegt. Dieses Dichtungselement hat einen nährungsweise U-förmigen Querschnitt (Fig. 25). Die lichte Weite des freien Innenraums 118 ist zumindest annähernd gleich der Wanddicke des Verbindungsteils 104. Die äußere Breite des U-Profils des Dichtungselementes 117 ist um ein bestimmtes Untermaß kleiner als die lichte Weite des Innenraumes der Nut 113 und zweckmäßigerweise nicht größer als der lichte Abstand der beiden Profilabschnitte 114 und 115, die die Mündung 116 der Nut 113 begrenzen. Dadurch läßt sich das streifenförmige Dichtungselement 117 in Abwesenheit des Verbindungsteils 104 verhältnismäßig leicht in die Nut 113 einlegen.

Wie aus Fig. 25 ersichtlich ist, sind die freien Schenkelenden 121 und 122 des U-Profils auseinandergespreizt, und zwar um ein solches Maß, daß sie nach dem Einlegen des Dichtungselementes 117 in die Nut 113 an der Innenfläche der Profilabschnitte 114 und 115 anliegen und so das willkürliche Herausgleiten des Dichtungselementes 117 aus der Nut 113 verhindern.

Wie ebenfalls aus Fig. 25 ersichtlich ist, ist an der Innenseite der beiden Profilschenkel 123 und 124 je ein Wulst 125 bzw. 126 angeformt. Jeder der beiden Wülste 125 und 126 erhebt sich gegenüber der unveränderten Innenseite der Profilschenkel 123 und 124 um mindestens das halbe Untermaß zwischen der Außenseite des Dichtungselementes 117 in Bezug und der Seitenwand der Nut 113. In dem Ausmaß, in dem die Wulsthöhe das Untermaß überschreitet, tritt beim Einschieben des Verbindungsteils 114 eine elastische Verformung der beiden Schenkel 123 und 124 des Dichtungselementes 117 ein, die für eine gute Abdichtung sowohl gegenüber dem Verbindungsteil 104 wie auch gegenüber den Begrenzungswänden der Nut 113 sorgt.

Der Blendrahmen 102 mit den stabförmigen Rahmenteilen 105 eignet sich nicht nur dazu, um mit einem zweiten Blendrahmen 103 und einem Verbindungsteil 104 einen Vollrahmen, wie den Rahmen 101 herzustellen. Der Blendrahmen 102 kann auch alleine verwendet werden, wie aus Fig. 20 ersichtlich ist. Das gilt insbesondere dann, wenn der Briefkasten 128 an seiner Rückseite geschlossen ist und er in eine einseitig offene Aussparung eines Gebäudeteils eingesetzt werden soll. Dann genügt es, den Blendrahmen 102 an der Vorderseite des Briefkastens 128 zu befestigen, um einen kompakten Einbaubriefkasten mit Blendrahmen zu erhalten. In diesem Falle ist sowohl der Einwurfschlitz wie auch die Entnahmetür an der Vorderseite des Briefkastens 128 angeordnet, wobei diese Teile sowohl mit dem Briefkasten 128 selbst oder auch mit dem Blendrahmen 102 verbunden sein können.

Wenn bei einem derartigen Briefkasten, wie bei dem Briefkasten 130 in Fig. 21, die Rückseite zugänglich ist und es sogar erwünscht sein sollte, daß die Entnahmetür an dieser Rückseite angeordnet ist, dann kann es zweckmäßiger sein, anstelle des Blendrahmens 102 mit den Rahmenteilen 105 einen etwas abgewandelten Blendrahmen wie den Rahmen 131 zu verwenden. An dessen Rahmenteilen 132 fehlt ein dem Profilschenkel 112 am Rahmenteil 105 entsprechender Profilabschnitt. Der Rahmen 131 wird als Blendrahmen verwendet, der an der Vorderseite des Briefkastens 130 lediglich angesetzt ist, mit dem Briefkasten 130 aber nicht starr verbunden ist. Bei diesem Rahmen 131 wird in der Regel ein umlaufendes hochelastisches Elastomerband zwischen den Rahmen 131 und den Briefkasten 130 oder auch zwischen dem Blendrahmen 131 und der Umgebung des Briefkastens 130 eingelegt und mittels Schrauben der Rahmen 131 mehr oder weniger weit an den Briefkasten 130 oder an die Umgebung herangezogen, bis der Blendrahmen 131 über das Elastomerband ausreichend fest daran anliegt.

## Patentansprüche

1. Rahmen für Briefkästen (30) in Form eines quaderförmigen Hohlkörpers mit einer Entnahmetür (33) an der Vorderseite oder an der Rückseite, einer Abschlußwand (34) oder einer zweiten Entnahmetür an der anderen Seite, und mit einem Einwurfschlitz entweder an der Entnahmetür (33) oder an der Abschlußwand (34), wobei der Rahmen (31) den Briefkasten (30) an den Umfangsseiten des Hohlkörpers umgibt und vier gerade Rahmenteile (41 bis 44) in Form zweier Seitenteile (41, 42), eines Oberteils (43) und eines Unterteils (44) aufweist, die über je ein Kantenteil (45) mittels Steckkupplungen zu dem geschlossenen Rahmen (31) miteinander verbunden sind, wobei
- die geraden Rahmenteile eine zumindest näherungsweise langrunde Querschnittsform haben,
- an der Vorderseite und der Rückseite des Rahmens die Außenfläche der geraden Rahmenteile als Mantelfläche (53) eines Kreiszylinders mit einem Zentriewinkel von 180° ausgebildet ist, deren Krümmungshalbmesser ein bestimmtes Grundmaß hat,
- an die kreiszylindrische Mantelfläche beiderseits ebene Wandflächen anschließen, die parallel zueinander und zu den Seitenwänden des Briefkastens ausgerichtet sind,
- an der Vorderseite und der Rückseite des Rahmens die Außenfläche der Kantenteile als Mantelfläche (46) eines Kreisringtorus ausgebildet ist, dessen Zentrirwinkel 90° beträgt und dessen Querschnittsfläche einen Halbkreis bildet, dessen Krümmungshalbmesser gleich dem Grundmaß ist,
- die an der Umfangsseite des Rahmens gelegene Außenfläche des Kantenteils als Mantelfläche eines Kreiszylinders mit einem Zentriwinkel von 90° ausgebildet ist, deren Krümmunghalbmesser gleich dem Grundmaß ist,
und wobei die geraden Rahmenteile (41 bis 44) als Teile der Steckkupplungen an ihren Stirnseiten (57) Ausnehmungen (59) für die Aufnahme von Steckteilen der Kantenteile (45) aufweisen und die Kantenteile (45) im Bereich ihrer den Stirnseiten (57) der geraden Rahmenteile (41 bis 44) zugekehrten Anschlußflächen als Steckteile flügelartige Fortsätze, also Steckflügel 58, aufweisen, die zumindest abschnittsweise auf die Ausnehmungen (59) in den geraden Rahmenteilen (41 bis 44) abgestimmt sind, **dadurch gekennzeichnet,** daß jedes der Kantenteile (45) aus einem geraden Kantenstück (51) und aus zwei Eckstücken (52) zusammengesetzt ist, daß das Kantenstück (51) die kreiszylindrische Mantelfläche (53) mit dem Umfang eines Viertelkreisbogens und an den der Vorderseite und der Rückseite des Rahmens (31) zugekehrten Seiten je eine ebene Stirnfläche (54; 55) aufweist, daß am Kantenstück (51) die Steckflügel (58) angeordnet sind, deren Querschnittsform auf die Querschnittsform der Ausnehmungen (59) in den Stirnseiten (57) der geraden Rahmenteile (41 bis 44) abgestimmt sind, daß die Eckstücke (52) auf der einen Seite eine torusförmige Außenfläche (46) und auf der dem Kantenstück (51) zugekehrten anderen Seite eine zumindest abschnitteweise ebene Stirnfläche (64) aufweisen, die von der Basislinie der halbkreisförmigen Querschnittsfläche des torusförmigen Teils der Eckstücke (52) einen bestimmten Abstand aufweist, innerhalb dessen die Außenfläche der Eckstücke (52) als Abschnitt einer Kreiszylindermantelfläche ausgebildet ist, die mit der Kreiszylindermantelfläche (53) der Kantenstücke (51) fluchtet, wobei die Eckstücke (52) im Bereich ihrer den geraden Rahmenteilen (41 bis 44) zugekehrten Anschlußflächen (61) als Teile der Steckkupplungen dornartige Fortsätze (62), also Steckdorne aufweisen, die sich normal zu den Anschlußflächen erstrecken, und die Steckdorne (62) eine bestimmte zylindrische und/oder prismatische Querschnittsform aufweisen, und die geraden Rahmenteile (41 bis 44) in ihren Stirnflächen (57) neben den Ausnehmungen (59) für die Steckflügel (58) des Kantenstücks (51) weitere Ausnehmungen (63) aufweisen, deren Querschnittsform auf die Querschnittsform der Steckdorne (62) abgestimmt ist.

2. Rahmen nach Anspruch 1, dadurch gekennzeichnet, daß die Kantenstücke (51) als Längenabschnitte eines Strangpreßprofils ausgebildet sind, daß die Steckflügel (58) als Profilabschnitte an das viertelkreisförmige Grundprofil anschließen, daß bevorzugt das Strangpreßprofil innerhalb der Umrißlinie des Grundprofils und der Profilabschnitte der Steckflügel (58) mit Ausnahme von Versteifungsstegen weitgehend hohl ausgebildet ist, daß die Eckstücke (52) als Formgußteile oder als Formpreßteile ausgebildet sind, und an der dem Kantenstück (51) zugekehrten Stirnfläche (64) eine Führungsrippe (65) angeformt ist, die über die Stirnfläche (64) um ein bestimmtes Maß hervorragt und deren eine Seitenfläche (66) entlang eines im Inneren des Grundprofils gelegenen Profilabschnittes, vorzugsweise entlang der Innenseite (67) des Profilabschnittes mit der kreiszylindrischen Außenfläche (53) des Kantenstücks (51), angeordnet ist, und daß bevorzugt das Kantenstück (51) je einen weiteren Profilabschnitt (68) aufweist, der im Bereich der Enden der Führungsrippe (65) entlang der anderen Seitenfläche der Führungsrippe (65) angeordnet ist.

3. Rahmen nach Anspruch 2, dadurch gekennzeichnet, daß an jedem Steckdorn (62) der Eckstücke (52) ein vorzugsweise kreisrundes Durchgangsloch (71) für eine Befestigungsschraube (72) vorhanden ist, dessen Achse parallel zu einer Flächennormale der dem Kantenstück (51) zugekehrten Stirnfläche (619 ausgerichtet ist, und daß am Kantenstück (51) in der Fluchtlinie der Achse des Durchgangsloches (71) ein Profilabschnitt (73) in Form eines unvollständigen Kreisringes vorhanden ist, dessen lichte Weite vorzugsweise auf den Kerndurchmesser der Befestigungsschraube (72) abgestimmt ist.

4. Rahmen nach einem der vorhergehenden Ansprüche, dadurch gekennzeichnet, daß auf der dem Briefkasten (30) zugekehrten Breitseite der als Strangpreßprofile ausgebildeten Rahmenteile (41 bis 44) vorzugsweise an der Übergangsstelle zwischen der kreiszylindrischen Außenfläche (46) und der anschließenden ebenen Seitenfläche, eine Nut (91) für die Aufnahme einer einer Abschlußwand (34) einformt ist, die parallel zur Ebene des Rahmens (31) ausgerichtet ist, und daß die Ecktstücke (52) ebenfalls auf der dem Briefkasten (30) zugekehrten Seite eine Nut (69) aufweisen, die die gleiche Ausrichtung wie die Nut (91) in den geraden Rahmenteilen (41) hat und die mit dieser Nut (91) fluchtet.

5. Rahmen nach einem der vorhergehenden Ansprüche, dadurch gekennzeichnet, daß bei den geraden Rahmenteilen (41) an der einen Breitseite ein großer Teil der dem Briefkasten (30) benachbarten ebenen Wandfläche (48) gegenüber dem Profilabschnitt (86) mit der kreiszylindrischen Außenfläche (46) um ein bestimmtes Maß parallel versetzt ist, wobei an der Übergangsstelle ein rechtwinklig dazu ausgerichteter Wandabschnitt (87) vorhanden ist, daß zwischem diesem rechtwinklig ausgerichteten Wandabschnitt (87) und dem Profilabschnitt (86) mit der kreiszylindrischen Außenfläche (46) eine Nut (91) mit L-förmiger oder T-förmiger Querschnittsfläche vorhanden ist, deren einer Profilschenkel bzw. deren Stegteil parallel zur Ebene des Rahmens (31) ausgerichtet ist, daß die Eckstücke (52) vorzugsweise ebenfalls auf der dem Briefkasten (30) zugekehrten Seite eine Nut mit L-förmiger oder T-förmiger Querschnittsfläche aufweisen, die mit der entsprechenden Nut (91) in den geraden Rahmenteilen (41) fluchtet, daß bevorzugt die Nut (91) für die Aunahme einer Abschlußwand (34) zugleich als Profilteil der Nut mit L-förmiger oder T-förmiger Querschnittsfläche dient, daß gerade Verbindungsstücke (85) vorhanden sind, deren Querschnittsform einen geraden Profilabschnitt (88) und zwei an derselben Seite daran anschließenden Profilabschnitten (89) mit L-förmiger bzw. T-förmiger Grundrißform aufweisen, wobei die L-förmige bzw. T-förmige Grundrißform auf die Nuten (91) mit L-förmiger oder T-förmiger Querschnittsfläche zweier gerader Rahmenteile (41; 41') abgestimmt ist, die mit ihrer kreiszylindrischen Außenfläche (46) aneinander stoßen, und die Außenseite des geraden Profilabschnittes (88) mit der Außenseite der versetzten Wandfläche (48) der geraden Rahmenteile (41) fluchtet.

6. Rahmen für Briefkästen (100) in Form eines quaderförmigen Hohlkörpers mit einer Entnahmetür (33) an der Vorderseite oder an der Rückseite, einer Abschlußwand oder einer zweiten Entnahmetür an der anderen Seite, und mit einem Einwurfschlitz entweder an der Entnahmetür (33) oder an der Abschlußwand, wobei der Rahmen (101) den Briefkasten (100) an den Umfangsseiten des Hohlkörpers umgibt und an der Vorderseite und an der Rückseite je vier gerade Rahmenteile (105) in Form zweier Seitenteile, eines Oberteils und eines Unterteils aufweist, die über je einen Eckenteil miteinander verbunden sind, wobei
- die geraden Rahmenteile eine Querschnittsform haben, deren umhüllende Umrißlinie zumindest näherungsweise aus einem Halbkreis und aus einem an der Basis des Halbkreises anschließenden Rechteck bestehen,
- an der Vorderseite und an der Rückseite des Rahmens die Außenfläche der Eckenteile als Mantelfläche (46) eines Kreisringtorus ausgebildet ist, dessen Zentriewinkel 90° beträgt und dessen Querschnittsfläche zumindest annähernd gleich der Querschnittsfläche der geraden Rahmenteile ist,
und wobei auf der ebenen Außenseite der geraden Rahmenteile (105) und der Eckenteile eine Nut (109) vorhanden ist, die so nahe wie möglich an der Umfangsfläche des Rahmens (101) angeordnet ist und die parallel zur benachbarten Seitenwand des Briefkastens (100) ausgerichtet ist, wobei in diese Nut (109) ein Wandabschnitt eines hohlkastenförmigen Verbindungsteils (104) eingesetzt ist, das sich im Umfang zumindest im Bereich der beiden Seitenteile und des Oberteils vollständig und wenigstens zum Teil im Bereich des Unterteils des Rahmens (101) erstreckt, und wobei sich an den geraden Rahmenteilen (105) an der von der Nut (109) für das Verbindungsteil (104) einwärts gelegenen Randbereich ein gerader Profilschenkel (112) anschließt, der parallel zur Seitenwand des Briefkastens (100) ausgerichtet ist, und der durch diesen Profilschenkel (112) gebildete Flanschteil der geraden Rahmenteile (105) Durchgangslöcher für Befestigungsmittel aufweist, mittels der der Briefkasten (100) mit dem Rahmen (105) verbindbar ist, und wobei die geraden Rahmenteile (105) und die Eckenteile mittels Steckkupplungen zu dem geschlossenen Rahmen (101) miteinander verbunden sind, dadurch gekennzeichnet, daß die Eckenteile durch Eckstücke (52) gemäß den Ansprüchen 1 bis 5 gebildet werden, und die geraden Rahmenteile (105) Längenabschnitte eines Strangpreßprofils sind, die Querschnittsfläche der geraden Rahmenteile (105) einen in sich geschlossenen oder einen C-förmigen Profilabschnitt (108) aufweisen, dessen lichte Querschnittsform zumindest annähernd auf die Querschnittsform der Steckdorne (62) der Eckenstücke (52) abgestimmt ist, und daß vorzugsweise die Querschnittsfläche der geraden Rahmenteile (105) in der Fluchtlinie der Durchgangslöcher (105) in den Steckdornen (62) eine Nut aufweist, deren Seitenwände mit Rillen versehen sind, die auf die Gewindegänge der Befestigungsschrauben (72) abgestimmt sind.

7. Rahmen für Briefkästen (100), in Form eines quaderförmigen Hohlkörpers mit einer Entnahmetür (33) an der Vorderseite oder an der Rückseite und einer Abschlußwand oder einer zweiten Entnahmetür an der anderen Seite und mit einem Einwurfschlitz entweder an der Entnahmetür (33) oder an der Abschlußwand, wobei der Rahmen (101) den Briefkasten (100) an der Vorderseite des Hohlkörpers als Blendrahmen umgibt und an der Vorderseite vier gerade Rahmenteile (132) in Form zweier Seitenteile, eines Überteils und eines Unterteils aufweist, die über je einen Eckenteil miteinander verbunden sind, wobei
- die geraden Rahmenteile eine Querschnittsform haben, deren umhüllende Umrißlinie zumindest näherungsweise aus einem Halbkreis und aus einem an der Basis des Halbkreises anschließenden Rechteck bestehen,
- an der Vorderseite des Rahmens die Außenfläche der Eckenteile als Mantelfläche (46) eines Kreisringtorus ausgebildet ist, dessen Zentriewinkel 90° beträgt und dessen Querschnittsfläche zumindest annähernd gleich der Querschnittsfläche der geraden Rahmenteile ist,
und wobei auf der dem Briefkasten (100) zugekehrten Seite der Rahmenteile (132) eine Nut (109) für die Aufnahme einer Abschlußwand (111) eingeformt ist, die parallel zur Ebene des Rahmens (101) ausgerichtet ist, wobei die Eckenteile ebenfalls auf der dem Briefkasten (100) zugekehrten Seite eine Nut (11) aufweisen, die die gleiche Ausrichtung wie die Nut (109) an den geraden Rahmenteilen (132) hat und die mit dieser Nut (109) fluchtet, und in die Nut (109, 113) der geraden Rahmenteile (132) und der Eckenteile eine Fronttafel eingesetzt ist, die vorzugsweise mit einem Einwurfschlitz mit oder ohne Abdeckklappe (35) versehen ist oder die mit einer Entnahmetür (33) versehen ist oder selbst als Entnahmetür (33) mit tafelförmigem Halterrahmen ausgebildet ist, wobei die geraden Rahmenteile (132) und die Eckenteile mittels Steckkupplungen zu dem geschlossenen Rahmen (101) miteinander verbunden sind, dadurch gekennzeichnet, daß die Eckenteile durch Eckstücke (52) gemäß den Ansprüchen 1 bis 5 gebildet werden, daß die geraden Rahmenteile (132) Längenabschnitte eines Strangpreßprofils sind, daß die Querschnittsfläche der geraden Rahmenteile (132) einen in sich geschlossenen oder einen C-förmigen Profilabschnitt (108) aufweist, dessen lichte Querschnittsform zumindest annähnend auf die Querschnittsform der Steckdorne (62) der Eckstücke (52) abgestimmt ist, und daß vorzugsweise die Querschnittsfläche der geraden Rahmenteile (132) in der Fluchtlinie der Durchgangslöcher (71) in den Steckdornen (62) eine Nut aufweist, deren Seitenwände mit Rillen versehen sind, die auf die Gewindegänge der Befestigungsschrauben (72) abgestimmt sind.

8. Rahmen nach Anspruch 6, dadurch gekennzeichnet, daß die geraden Rahmenteile (105) und die Eckstücke (52) an der dem Briefkasten zugekehrten Innenseite eine Nut (109) aufweisen, die parallel zum Rahmen (102) ausgerichtet ist und in diese Nut (109) entweder eine Abschlußwand oder eine Fronttafel vorzugsweise mit einem Einwurfschlitz eingesetzt ist.

9. Rahmen nach Anspruch 6 oder 8, dadurch gekennzeichnet, daß die Begrenzungswände der Nut (113) für die Aufnahme des Verbindungsteils (104) einen zumindest näherungsweise C-förmigen Grundriß aufweisen, wobei die nach innen gerichteten Profilabschnitte (114; 115) an der Mündung (116) der Nut (113) vorzugsweise rechtwinklig zur Symmetrielinie der Nut (113) ausgerichtet sind, daß in die Nut (113) ein streifenförmiges Dichtungselement (117) aus einem Elastomer eingelegt ist, das einen näherungsweise U-förmigen Querschnitt hat, daß die lichte Weite des freien Innenraums (118) des U-Profils des Dichtungselementes (117) zumindest annähernd gleich der Wanddicke des Verbindungsteils (104) ist, daß die äußere Breite des U-Profils des Dichtungselementes (117) um ein bestimmtes Untermaß kleiner ist als die lichte Weite des Innenraums der Nut (113) in der Querrichtung gemessen, wobei die äußere Breite vorzugsweise nicht größer als der lichte Abstand der Profilabschnitte (114; 115) an der Mündung (116) an der Nut (113) ist, daß vorzugsweise die freien Schenkelenden (121; 122) des U-Profils des Dichtungselementes (117) so weit nach außen abgespreizt sind, daß der Außenabstand der Schenkelenden (121; 122) größer ist als der lichte Abstand der Profilabschnitte (114; 115) an der Mündung (116) der Nut (113), und daß an den Schenkeln (123) des U-Profils des Dichtungselementes (117) in einer gemeinschaftlichen Ebene je ein Wulst (125; 126) angeformt ist, dessen Erhebungsmaß gegenüber der unveränderten Schenkeldicke gemeinsam mindestens gleich der Differenz aus der Wanddicke der beiden Schenkel (123; 124) des U-Profils und der Wanddicke des Verbindungsteils (104) einerseits und dem lichten Innenmaß der Nut (113) andererseits ist.

## Claims

1. A frame for letter-boxes (30) in the form of a rectangular parallelepiped hollow body with a collection door (33) on the front side or on the rear side, an end wall (34) or a second collection door on the other side and with a letter opening either in the collection door (33) or in the end wall (34), the frame (31) encompassing the letter-box (30) about the circumferential sides of the hollow body and having four straight frame parts (41 to 44) in the form of two side parts (41, 42), one top part (43) and one bottom part (44), which are connected together over an edge part (45) to the closed frame (31) by means of push-in couplings, which have straight frame parts in an at least approximately rounded oblong cross-sectional shape, at the front side and the rear side of the frame, the outer surface of the straight frame parts is developed as casing surface (53) of a circular cylinder with a centre square angle of 180°, whose radius of curvature is of a particular basic size, the circular cylindrical casing surface is adjoined on both sides by plane wall surfaces, which are aligned in parallel with one another and with the side walls of the letter-box, at the front side and the rear side of the frame, the outer surface of the edge parts is developed as casing surface (46) of a torus, whose centre square angle amounts to 90° and whose cross-sectional surface forms a semicircle, the radius of curvature of which is equal to the basic size, the outer surface of the edge part placed at the circumferential side of the frame is developed as casing surface of a circular cylinder with a centre square angle of 90°, whose radius of curvature is equal to the basic size, and the straight frame parts (41 to 44) having, as parts of the push-in couplings, recesses (59) on their face sides (57) for the accommodation of push-in parts of the edge parts (45) and the edge parts (45) having, as push-in parts in the area of their connecting surfaces facing the face sides (57) of the straight frame parts (41 to 44), blade-like extensions, i.e. push-in blades (58), which are matched at least in parts to the recesses (59) in the straight frame parts (41 to 44), **characterised in that** each of the edge parts (45) is comprised of one straight edge piece (51) and of two corner pieces (52), in that the edge piece (51) has a circular cylindrical casing surface (53) with the circumference of a quarter circle and a plane face part (54; 55) on each of the sides facing the front side and the rear side of the frame (31), in that the edge piece (51) has arranged on it the push-in blades (58) whose cross-sectional shape is matched to the cross-sectional shape of the recesses (59) in the face sides (57) of the straight frame parts (41 to 44), in that the corner pieces (52) have on one side a torus-shaped outer surface (46) and on the other side facing the edge piece (51) a plane face part (64), which has a certain clearance from the base line of the semicircular shaped cross-sectional surface of the torus-shaped part of the corner pieces (52), within which clearance is developed the outer surface of the corner pieces (52) as section of a circular cylindrical casing surface, which is flush with the circular cylindrical casing surface (53) of the edge pieces (51), the corner pieces (52) having, as parts of the push-in couplings and in the area of their connecting surfaces (61) facing the straight frame parts (41 to 44), peg-like extensions (62), i.e. push-in pegs, which extend normal to the connecting surfaces, the push-in pegs (62) having a certain cylindrical and/or prismatic cross-sectional shape, and the straight frame parts (41 to 44) having, in their face parts (57) and apart from the recesses (59) for the push-in blades (58) of the edge piece (51), further recesses (63) whose cross-sectional shape is matched to the cross-sectional shape of the push-in pegs (62).

2. A frame as claimed in Claim 1, characterised in that the edge pieces (51) are developed as lengths of an extruded profile, in that the push-in blades (58) connect as profile sections to the quarter-circle shaped basic profile, in that preferentially the extruded profile is developed largely hollow, with the exception of reinforcing bars, within the contour of the basic profile and the profile sections of the push-in blades (58), in that the corner pieces (52) are developed as finished cast parts or moulded parts and in that there is moulded, onto the face part (64) facing the edge piece (51), a guide rib (65), which projects a certain degree beyond the face part (64) and one of whose side surfaces (66) is arranged along a profile section placed within the inside of the basic profile, preferentially along the inner side (67) of the profile section with the circular cylindrical outer surface (53) of the edge piece (51), and in that preferentially, the edge piece (51) has one further profile section each (68) which is arranged in the area of the ends of the guide rib (65) along the other side surface of the guide rib (65).

3. A frame as claimed in Claim 2, characterised in that each push-in peg (62) on the corner pieces (52) has a preferentially circular through hole (71) for a fastening screw (72), whose axis is aligned in parallel with a normal surface line of the face part (61) facing the edge piece (51) and in that the edge piece (51) has a profile section (73) in alignment with the axis of the through hole (71) in the form of an incomplete circular ring, whose inside width is preferentially matched to the radius of curvature of the fastening screw (72).

4. A frame as claimed in any of the preceding claims, characterised in that the wide side, facing the letter-box (30), of the frame parts (41 to 44) developed as extruded profiles has moulded in it, preferentially at the transition point between the circular cylindrical outer surface (46) and the adjoining plane side surface, a groove (91) for the accommodation of an end wall (34), which is aligned in parallel with the plane of the frame (31), and in that on their side facing the letter-box (30), the corner pieces (52) likewise have a groove (69) which has the same orientation as the groove (91) in the straight frame parts (41) and is in alignment with that groove (91).

5. A frame as claimed in any of the preceding claims, characterised in that on the one wide side of the straight frame parts (41), a large part of the plane wall surface (48) adjoining the letter-box (30) is offset in parallel by some degree from the circular cylindrical outer surface (46), the transition point having a wall section (87) aligned at right-angles to the latter, in that there is provided, between this right-angular aligned wall section (87) and the profile section (86) with the circular cylindrical outer surface (46), a groove (91) with L-shaped or T-shaped cross-sectional surface, one of whose sectional legs or whose leg parts is aligned in parallel with the plane of the frame (31), in that the corner pieces (52) likewise preferentially have, on the side facing the letter-box (30), a groove with L-shaped or T-shaped cross-sectional surface, which is in alignment with the corresponding groove (91) in the straight frame parts (41), in that preferentially the groove (91) for the accommodation of an end wall (34) serves simultaneously as sectional part of the grove with L-shaped or T-shaped cross-sectional surface, in that there are provided straight joining pieces (85) whose cross-sectional shape has one straight profile section (88) and two profile sections (89) adjoining the latter on the same side with L-shaped or T-shaped plan shape, the L-shaped or T-shaped plan shape being matched to the grooves (91) with L-shaped or T-shaped cross-sectional surface in two straight frame sections (41; 41') which meet in their circular cylindrical outer surface (46), and in that the outer side of the straight profile section (88) is in alignment with the offset wall surface (48) of the straight frame part (41).

6. A frame for letter-boxes (100) in the form of a parallelepiped hollow body with a collection door (33) on the front side or on the rear side, an end wall or a second collection door on the other side, and with a letter opening either in the collection door (33) or in the end wall, the frame (101) encompassing the letter-box (100) about the circumferential sides of the hollow body and having, on the front side and on the rear side, four straight frame parts (105) each, in the form of two side parts, one top part and one bottom part, and the straight frame parts have a cross-sectional shape whose enveloping contour consists at least approximately of a semicircle and a rectangle adjoining the base of the semicircle, the outer surface of the corner parts is developed as casing surface (46) of a torus, whose centre square angle amounts to 90° and whose cross-sectional surface is at least approximately equal to the cross-sectional surface of the straight frame parts, which are connected together over one corner part each, the plane outer side of the straight frame parts (105) and the corner parts being provided with a groove (109), which is arranged as close as possible to the circumferential surface of the frame (101) and is aligned in parallel with the adjacent side wall of the letter-box (100), this groove (109) having inserted in it a wall section of a box-shaped joining part (104) whose circumference extends fully to at least the area of the two side parts and the top part and at least in part to the area of the bottom part of the frame (101), and the edge area of the straight frame parts (105), placed inward from the groove (109) for the joining part (104), having adjoined to it a straight sectional leg (112) which is aligned in parallel with the side wall of the letter-box (100), and the flange part of the straight frame parts (105) formed by this sectional leg (112) having through holes for fastening means, by means of which the letter-box (100) can be connected to the frame (105), and the straight frame parts (105) and the corner parts being connected together to the closed frame (101) by means of push-in couplings, characterised in that the corner parts are formed of corner pieces (52) as claimed in Claims 1 to 5, and in that the straight frame parts (105) are lengths of an extruded profile, in that the cross-sectional surface of the straight frame parts (105) has a self-contained or C-shaped profile section, whose inside cross-sectional shape is matched at least approximately to the push-in pegs (62) on the corner pieces (52), and in that preferentially, the cross-sectional surface of the straight frame parts (105) is provided, in alignment with the through holes (105) in the push-in pegs (62), with a groove, whose side walls are provided with channels which are matched to the threads of the fastening screws (72).

7. A frame for letter-boxes (100), in the form of a parallelepiped hollow body with a collection door (33) on the front side or on the rear side and an end wall or a second collection door on the other side and with a letter opening either in the collection door (33) or in the end wall, the frame (101) encompassing the letter-box (100) as door frame on the front side of the hollow body and having on the front side four straight frame parts (132) in the form of two side parts, one top part and one bottom part, which are connected together over a corner part each, the straight frame parts having a cross-sectional shape whose enveloping contour consists at least approximately of a semicircle and of a rectangle adjoining the base of the semicircle, at the front side of the frame, the outer surface of the corner parts is developed as casing surface (46) of a torus, whose centre square angle amounts to 90° and whose cross-sectional surface is at least approximately equal to the cross-sectional surface of the straight frame parts, and the side of the frame parts (132) facing the letter-box (100) having moulded in it a groove (109) for the accommodation of an end wall (111), which is aligned in parallel with the plane of the frame (101), the corner parts likewise having, on the side facing the letter-box (100), a groove which has the same orientation as the groove (109) on the straight frame parts (132) and is in alignment with that groove (109), and there being inserted, in the groove (109, 113) of the straight frame parts (132) and the corner parts, a front panel which is preferentially provided with a letter opening with or without cover flap (35) or which is provided with a collection door (33) or which is itself designed as collection door (33) with panel-shaped support frame, the straight frame parts (132) and the corner parts being connected together to the closed frame (101) by means of push-in couplings, characterised in that the corner parts are formed of corner pieces (52) as claimed in Claims 1 to 5, in that the straight frame parts (132) are lengths of an extruded profile, in that the cross-sectional surface of the straight frame parts (132) has a self-contained or a C-shaped profile section (108), whose inside cross-sectional shape is at least approximately matched to the cross-sectional shape of the push-in pegs (62) on the corner pieces (52) and in that preferentially, the cross-sectional surface of the straight frame parts (132) is provided, in alignment with the through holes (71) in the push-in pegs (62), with a groove, whose side walls are provided with channels which are matched to the threads of the fastening screws (72).

8. A frame as claimed in Claim 6, characterised in that the straight frame parts (105) and the corner pieces (52) are provided, on the inner side facing the letter-box, with a groove (109) which is aligned in parallel with the frame (102) and in which groove (109) there is inserted either an end wall or a front panel preferentially with a letter opening.

9. A frame as claimed in either of Claims 6 or 8, characterised in that the boundary walls of the groove (113) for the accommodation of the joining part (104) have an at least approximately C-shaped plan, the inward-aligned profile sections (114; 115) at the opening (116) of the groove (113) preferentially being aligned at right angles to the bisecting line of the groove (113), in that there is placed in the groove (113) a strip-shaped seal (117) made of an elastomer, which has an approximately U-shaped cross-section, in that the inside width of the free interior space (118) of the U-section of the seal (117) is at least approximately equal to the wall thickness of the joining part (104), in that the outer width of the U-section of the seal (117) is smaller by a certain degree than the inside width of the interior space of the groove (113) measured in transverse direction, the outer width being preferentially no larger than the inside clearance of the profile sections (114; 115) at the opening (116) of the groove (113), in that preferentially, the free leg ends (121; 122) of the U-section of the seal (117) are spread so far apart that the outer clearance of the leg ends (121; 122) is greater than the inside clearance of the profile sections (115; 115) at the opening (116) of the groove (113), and in that there is moulded to each of the legs (123) of the U-section of the seal (117), at a common height, a bead (125; 126) whose elevation compared to the unaltered leg thickness is together at least equal to the difference between the wall thickness of the two legs (123; 124) of the U-section and the wall thickness of the joining part (104) on the one hand and the clear inside measurement of the groove (113) on the other.

## Revendications

1. Cadre pour boîte aux lettres (30), se présentant sous la forme d'un corps creux parallélépipédique possédant une porte de prélèvement (33) sur la face avant ou la face arrière, une paroi de fermeture (34) ou une deuxième porte de prélèvement sur l'autre face, et une fente d'introduction, soit dans la porte de prélèvement (33), soit dans la paroi de fermeture (34), un cadre (31) entourant la boîte aux lettres (30) le long des côtés périphériques du corps creux, et présentant quatre parties de cadre rectilignes (41 à 44), constituées par deux parties latérales (41, 42), une partie supérieure (43) et une partie inférieure (44), qui sont réunies entre elles deux à deux par l'intermédiaire de parties d'arête (45), au moyen d'accouplements à emmanchement, pour former le cadre fermé (31), avec un agencement selon lequel :
- les parties rectilignes du cadre ont une section transversale de forme au moins approximativement ronde allongée,
- sur la face avant et sur la face arrière du cadre, la surface extérieure des parties rectilignes du cadre est constituée par la surface latérale (46) d'un cylindre à base circulaire ayant un angle au centre de 180°, dont le rayon de courbure a une dimension de base déterminée,
- à cette surface latérale cylindrique à base circulaire, se raccordent, des deux côtés, des surfaces de parois planes, qui sont orientées parallèlement entre elles et parallèlement aux parois latérales de la boîte aux lettres,
- sur la face avant et sur la face arrière du cadre, la surface extérieure des parties d'arête est constituée par la surface latérale d'un tore en couronne de cercle, dont l'angle au centre est de 90° et dont la surface de section transversale forme un demi-cercle dont le rayon de courbure est égal à ladite dimension de base,
- la surface extérieure de la partie d'arête située au droit du bord périphérique du cadre est constituée par la surface latérale (53) d'un cylindre à base circulaire ayant un angle au centre de 90°, dont le rayon de courbure est égal à ladite dimension de base, et selon lequel les parties rectilignes (41 à 44) du cadre présentent, en tant que parties des accouplements à emmanchement, sur leurs faces frontales (57), des évidements (59) destinés à recevoir des parties mâles des parties d'arête (45), et les parties d'arête (45) présentent, dans la région de leurs surfaces de raccordement dirigées vers les faces frontales (57) des parties rectilignes (41 à 44) du cadre, en tant qu'éléments mâles, des prolongements en forme d'aile, c'est-à-dire des ailes mâles (58) qui sont adaptées, au moins dans certains segments, aux évidements (59) ménagés dans les parties rectilignes (41 à 44) du cadre, caractérisé en ce que chacune des parties d'arête (45) est composée d'une pièce d'arête (51) rectiligne et de deux pièces d'angle (52), en ce que la pièce d'arête (51) présente la surface latérale (53) cylindrique à base circulaire, d'un amplitude d'un quart de cercle et, sur chacun des côtés dirigés vers la face avant et vers la face arrière du cadre (31), une surface frontale plane (54 ; 55), en ce que, sur la pièce d'arête (51) sont agencées les ailes mâles (58) dont la section transversale a une forme adaptée à la forme de section transversale des évidements (59) ménagés dans les faces frontales (57) des parties rectilignes (41 à 44) du cadre, en ce que les pièces d'angle (52) présentent, sur une face, une surface extérieure torique (46) et sur l'autre face, dirigée vers la pièce d'angle (51), une surface frontale (64), plane au moins dans certains segments, qui se trouve à une certaine distance de la ligne de base de la surface de section semi-circulaire de la partie torique des pièces d'angle (52), distance dans les limites de laquelle la surface extérieure des pièces d'angle (52) est constituée par un segment d'une surface latérale cylindrique à base circulaire, qui est dans l'alignement de la surface latérale cylindrique à base circulaire (53) des pièces d'arête (51), les pièces d'angle (52) présentant, dans la région de leurs surfaces de raccordement (61) dirigées vers les parties rectilignes (41 à 44) du cadre, en tant que parties des accouplements à emmanchement, des prolongements (62) en forme de broche, c'est-à-dire des broches mâles qui s'étendent perpendiculairement aux surfaces de raccordement, lesdites broches mâles (62) présentent une section transversale de forme déterminée, cylindrique et/ou prismatique, et en ce que les parties rectilignes (41 à 44) du cadre présentent, dans leurs surfaces frontales (57), en supplément des évidements (59) qui reçoivent les ailes mâles (58) de la pièce d'arête (51), d'autres évidements (63) dont la section transversale a une forme adaptée à la forme de section transversale des broches mâles (62).

2. Cadre selon la revendication 1, caractérisé en ce que les pièces d'arête (51) sont constituées par des tronçons d'un profilé filé à la presse, en ce que les ailes mâles (58), constituant des segments du profilé, se raccordent au profilé de base en forme de quart de cercle, en ce qu'à l'intérieur de la ligne de contour du profilé de base et des segments de profilé des ailes mâles (58), le profilé filé à la presse est de préférence essentiellement creux, à l'exception de voiles raidisseurs, en ce que les pièces d'angle (52) sont constituées par des pièces moulées ou des pièces embouties et en ce que, sur la surface frontale (64) dirigée vers la pièce d'arête (51), est venue de matière une nervure de guidage (65) qui fait saillie d'une certaine distance au-delà de la surface frontale (64) et dont la surface latérale (66) est disposée le long d'un segment de profilé placé dans la cavité intérieure du profilé de base, de préférence le long de la face intérieure (67) du segment de profilé possédant la surface extérieure (53), cylindrique à base circulaire, de la pièce d'arête (51), et en ce que la pièce d'arête (51) présente de préférence un autre segment de profilé (68) qui est disposé dans la région des extrémités de la nervure de guidage (65), le long de l'autre surface latérale de la nervure de guidage (65).

3. Cadre selon la revendication 2, caractérisé en ce que chaque broche mâle (62) de la pièce d'angle (52) présente un trou traversant (71), de préférence circulaire, qui reçoit une vis de fixation (72) dont l'axe est orienté parallèlement à une normale à la surface frontale (61) dirigée vers la pièce d'arête (51), et en ce que, sur la pièce d'arête (51), se trouve, dans l'alignement de l'axe du trou traversant (71), un segment de profilé (73) ayant la forme d'une couronne de cercle incomplète dont l'espace libre est de préférence adapté au diamètre à fond de filet de la vis de fixation (72).

4. Cadre selon une des revendications précédentes, caractérisé en ce que, sur le côté large, dirigé vers la boîte aux lettres (30), des parties (41 à 44) du cadre constitué par des profilés filés à la presse, il est prévu, de préférence à la transition entre la surface extérieure (46) cylindrique à base circulaire et la surface latérale plane adjacente, une rainure (91) venue de moulage destinée à recevoir une paroi de fermeture (34) qui est orientée parallèlement au plan du cadre (31), et en ce que les pièces d'angle (52) présentent de même, sur la face dirigée vers la boîte aux lettres (30), une rainure (69) qui a la même orientation que la rainure (91) ménagée dans les parties rectilignes (41) du cadre, et qui est alignée avec cette dernière rainure (91).

5. Cadre selon une des revendications précédentes, caractérisé en ce que, dans les parties rectilignes (41) du cadre, sur l'un des côtés larges, une grande partie de la surface de paroi plane (48) adjacente à la boîte aux lettres (30) est décalée parallèlement d'une certaine distance par rapport au segment de profilé (86) possédant la surface extérieure (46) cylindrique à base circulaire, avec un agencement selon lequel, à la transition, est prévu un segment de paroi (87) orienté perpendiculairement, en ce qu'entre ce segment de paroi (87) orienté perpendiculairement et le segment de profilé (86) possédant la surface extérieure (46) cylindrique à base circulaire, se trouve une rainure (91) ayant une section transversale en forme de L ou en forme de T, dont une branche du profil ou la barre transversale est orientée parallèlement au plan du cadre (31), en ce que les pièces d'angle (52) présentent de préférence, elles aussi, sur le côté dirigé vers la boîte aux lettres (30), une rainure ayant une section transversale en forme de L ou en forme de T, qui est alignée avec la rainure (91) correspondante ménagée dans les parties rectilignes (41) du cadre, en ce que la rainure (91) prévue pour recevoir une paroi de fermeture (34) sert de préférence en même temps de partie de profil de la rainure ayant une section transversale en forme de L ou en forme de T, en ce qu'il est prévu des pièces de liaison rectilignes (85), dont la forme de section transversale comprend un segment de profil rectiligne (88) et deux segments de profil (89) ayant un contour en forme de L ou en forme de T, qui s'y raccordent sur le même côté, le contour en forme de L ou en forme de T étant adapté aux rainures (91) à section transversale en forme de L ou en forme de T de deux parties rectilignes (41 ; 41') du cadre qui sont en butée l'une contre l'autre par leur surface extérieure cylindrique à base circulaire (46), et le côté extérieur du segment de profilé rectiligne (88) est aligné avec la face extérieure de la surface de paroi déportée (48) des parties rectilignes (41) du cadre.

6. Cadre pour boîtes aux lettres (100), se présentant sous la forme d'un corps creux parallélépipédique possédant une porte de prélèvement (33) sur la face avant ou la face arrière, une paroi de fermeture (34) ou une deuxième porte de prélèvement sur l'autre face, et une fente d'introduction, soit dans la porte de prélèvement (33), soit dans la paroi de fermeture, un cadre (101) entourant la boîte aux lettres (100) le long des côtés périphériques du corps creux, et présentant, sur chacune de ses faces avant et arrière, quatre parties de cadre rectilignes (105) formant deux parties latérales, une partie supérieure et une partie inférieure qui sont réunies entre elles deux à deux par une partie d'angle, avec un agencement selon lequel :
- les parties rectilignes du cadre ont une section transversale dont la ligne de contour enveloppe est composée au moins approximativement d'un demi-cercle et d'un rectangle adjacent à la base dudit demi-cercle,
- sur la face avant et sur la face arrière du cadre, la surface extérieure des parties d'angle est constituée par la surface latérale d'un tore en couronne de cercle dont l'angle au centre est de 90° et dont la surface de section transversale correspond au moins approximativement à la surface de section transversale des parties rectilignes du cadre, et selon lequel, sur le côté extérieur plan des parties rectilignes (105) du cadre et des parties d'angle, il est prévu une rainure (109) qui est disposée aussi près que possible de la surface périphérique du cadre (101) et qui est orientée parallèlement à la paroi latérale adjacente de la boîte aux lettres (100), cependant que, dans cette rainure (109) est encastré un segment de paroi d'une partie de liaison (104) en forme de caisson creux qui, à la périphérie et au moins dans la région des deux parties latérales et de la partie supérieure, s'étend entièrement ou du moins en partie dans la région de la partie inférieure du cadre (101) et cependant qu'aux parties rectilignes (105) du cadre, le long de la région de paroi disposée à l'intérieur par rapport à la rainure (109) qui reçoit la partie de liaison (104), se raccorde une branche de profil (112) rectiligne qui est orientée parallèlement à la paroi latérale de la boîte aux lettres (100), et la partie nervure des parties rectilignes (105) du cadre qui est formée par cette branche de profil (112) présente des trous traversants recevant des moyens de fixation au moyen desquels la boîte aux lettres (100) peut être assemblée au cadre (105), et cependant encore que les parties rectilignes (105) du cadre et les parties d'angle sont assemblées entre elles au moyen d'accouplements à emmanchement pour former le cadre (101) fermé, caractérisé en ce que les parties d'angle sont constituées par des pièces d'angle (52) selon les revendications 1 à 5, et les parties rectilignes (105) du cadre sont des tronçons d'un profilé filé à la presse, la section transversale des parties rectilignes (105) du cadre présentant un segment de profil (108) fermé sur lui-même ou en forme de C, dont la section transversale libre a une forme adaptée, au moins approximativement, à la forme de section transversale des broches mâles (62) des pièces d'angle (52), et en ce que la surface de section transversale des parties rectilignes (105) du cadre présente de préférence, dans l'alignement des trous traversants (105) des broches mâles (62), une rainure dont les parois latérales sont munies de sillons qui sont adaptés aux filets des vis de fixation (72).

7. Cadre pour boîte aux lettres (100) ayant la forme d'un corps creux parallélépipédique, possédant une porte de prélèvement (33) sur la face avant ou la face arrière, et une paroi de fermeture, ou une deuxième porte de prélèvement sur l'autre face, et une fente d'introduction, soit dans la porte de prélèvement (33), soit dans la paroi de fermeture, avec un agencement selon lequel le cadre (101) entourant la boîte aux lettres (100) présente, sur la face avant du corps creux, pour constituer un cadre plein, quatre parties de cadre rectilignes (132) constituées par deux parties latérales, une partie supérieure et une partie inférieure qui sont réunies entre elles deux à deux par l'intermédiaire d'une partie d'angle, avec un agencement selon lequel :
- les parties rectilignes du cadre ont une section transversale dont la ligne de contour enveloppe est composée au moins approximativement d'un demi-cercle et d'un rectangle qui se raccorde à la base dudit demi-cercle,
- sur la face avant du cadre, la surface extérieure des parties d'angle est constituée par la surface latérale d'un tore en couronne de cercle, dont l'angle au centre est de 90°, et dont la surface de section transversale correspond au moins approximativement à la surface de section transversale des parties rectilignes du cadre, et selon lequel, sur le côté des parties (132) du cadre qui est dirigé vers la boîte aux lettres (100), il est prévu une rainure (109) destinée à recevoir une paroi de fermeture (111), qui est orientée parallèlement au plan du cadre (101), cependant que les parties d'angle présentent de même, sur le côté dirigé vers la boîte aux lettres (100), une rainure (11) qui a la même orientation que la rainure (109) prévue sur les parties rectilignes (132) du cadre et qui est alignée avec cette rainure (109), et, dans la rainure (109, 113) des parties rectilignes (132) du cadre et des parties d'angle, est encastré un panneau frontal qui est de préférence muni d'une fente d'introduction avec ou sans trappe de recouvrement (35), ou qui est muni d'une porte de prélèvement (33) ou constitue elle-même la porte de prélèvement (33) munie d'un cadre de retenue en forme de panneau, avec un agencement selon lequel les parties rectilignes (132) du cadre et les parties d'angle sont assemblées entre elles au moyen d'accouplements à emmanchement pour former le cadre (101) fermé, caractérisé en ce que les parties d'angle sont constituées par des pièces d'angle (52) selon les revendications 1 à 5, en ce que les parties rectilignes (132) du cadre sont des tronçons d'un profilé filé à la presse, en ce que la surface de section transversale des parties rectilignes (132) du cadre présente un segment de profil (108) fermé sur lui-même ou en forme de C dont la section transversale libre a une forme adaptée au moins approximativement à la forme de section transversale des broches mâles (62) des pièces d'angle (52), et en ce que la section transversale des parties rectilignes (132) du cadre présente de préférence, dans l'alignement des trous traversants (71) ménagés dans les broches mâles (62), une rainure dont les parois latérales sont munies de sillons qui sont adaptés aux filets des vis de fixation (72).

8. Cadre selon la revendication 6, caractérisé en ce que les parties rectilignes (105) du cadre et les pièces d'angle (52) présentent, sur la face intérieure dirigée vers la boîte aux lettres, une rainure (109) qui est orientée parallèlement au cadre (102) et, dans cette rainure (109) est encastré, soit une paroi de fermeture, soit un panneau avant, de préférence muni d'une fente d'introduction.

9. Cadre selon la revendication 6 ou 8, caractérisé en ce que les parois de délimitation de la rainure (113) destinée à recevoir la partie de liaison (104) présentent un contour au moins approximativement en forme de C, avec un agencement selon lequel les segments de profil (114 ; 115) dirigés vers l'intérieur, prévus au débouché (116) de la rainure (113) sont de préférence orientés perpendiculairement à la ligne de symétrie de la rainure (113), en ce que, dans la rainure (113), est encastré un élément d'étanchéité (117) en forme de bande fait d'un élastomère, et qui possède une section transversale à peu près en forme de U, en ce que la largeur de l'espace intérieur libre (118) du profil de l'élément d'étanchéité (117) en U est au moins approximativement égale à l'épaisseur de paroi de la partie de liaison (104), en ce que la largeur extérieure du profil de l'élément d'étanchéité (117) en U est inférieure, d'une sous-cote déterminée, à la largeur du volume intérieur libre de la rainure (113), mesurée dans la direction transversale de celle-ci, cependant que la largeur extérieure est de préférence non supérieure à la largeur d'écartement des segments de profil (114 ; 115) au débouché (116) de la rainure (113), en ce que les extrémités libres (121 ; 122) des branches du profil en U de l'élément d'étanchéité (117) sont de préférence suffisamment écartées vers l'extérieur pour que l'écartement extérieur des extrémités (121 ; 122) des branches soit plus grand que la largeur d'écartement des segments de profil (114 ; 115) au débouché (116) de la rainure (113), et en ce que, sur chacune des branches (123) du profil en U de l'élément d'étanchéité (117), est venu de matière, dans un plan commun, un bourrelet (125 ; 126) dont la hauteur de saillie par rapport à l'épaisseur non modifiée des branches est partout au moins égale à la différence entre l'épaisseur de paroi des deux branches (123 ; 124) du profil en U, plus l'épaisseur de paroi de la partie de liaison (104), d'une part, et la dimension intérieure de la rainure (113) d'autre part.
